# EUROPÄISCHE PATENTSCHRIFT

(11) **EP 4 261 028 B1**
(45) Veröffentlichungstag und Bekanntmachung des Hinweises auf die Patenterteilung: **20.11.2024**
(21) Anmeldenummer: 23166420.2
(22) Anmeldetag: 03.04.2023
(51) Int. Cl.: B65B 9/02, B30B 9/30, B65B 59/00, B65B 57/12, B65B 27/12, B65B 13/28, B65B 13/20, B65B 13/04, B65B 59/02, B65B 13/02, B30B 15/00

(54) **KANALBALLENPRESSE MIT KREUZABBINDUNG**
CROSS-BUCKED CHANNEL BALING PRESS
PRESSE À BALLES À CANAL AVEC ARRÊT CROISÉ

(30) Priorität: 04.04.2022 DE 102022108056
(43) Veröffentlichungstag der Anmeldung: 18.10.2023
(73) Patentinhaber: Unotech GmbH, 49779 Niederlangen (DE)
(72) Erfinder: Telscher, Thomas, 49078 Osnabrück (DE)
(74) Vertreter: Lenzing Gerber Stute

(56) Entgegenhaltungen:
- EP-A1- 0 400 379
- EP-A1- 4 091 808
- EP-B1- 2 478 757
- DE-A1- 102008 000 988
- DE-A1- 102022 121 422
- DE-A1- 3 406 515

## Beschreibung

Die vorliegende Erfindung betrifft eine Kanalballenpresse mit den Merkmalen des Oberbegriffs des Anspruchs 1 und ein Verfahren mit den Merkmalen des Oberbegriffs des Anspruchs 14.

Ballenpressen werden im Allgemeinen zur Verdichtung von losen Materialien eingesetzt, die zu Transportzwecken und Lagerzwecken in eine vorteilhafte Form gebracht werden sollen. Für die Fertigung von quaderförmigen Ballen sind verschiedene Bauformen von Pressen bekannt, nämlich einmal Kastenpressen (englisch: two ram baler), bei denen ein erster Pressstempel die Verdichtung des Materials in einen Presskasten vornimmt und ein zweiter Stempel den Ausschub des gepressten Ballens in eine Abbindevorrichtung bewirkt. Die andere Bauart ist die einer Kanalballenpresse (englisch: single ram baler), bei der ein Pressstempel das Pressgut aus einem Aufgabebereich in einen Ballenkanal presst. In diesem Ballenkanal wird das Pressgut gegen dort bereits vorhandene Ballen verdichtet. Die Reibung der vorhandenen Ballen im Ballenkanal bewirkt den zur Verdichtung erforderlichen Gegendruck. Am Ende des Ballenkanals werden die Ballen in derselben Richtung ausgegeben, in der der Pressvorgang erfolgt. Das Abbinden des Ballens erfolgt, wenn eine vorgegebene Länge des Ballens in Pressrichtung erreicht ist.

Die Begriffe "Abbinden", "Umreifen" und "Bandagieren" werden in diesem Fachgebiet synonym benutzt.

Das zu verdichtende Material oder Pressgut kann sehr unterschiedlich sein und von leichten, leicht zu verdichtenden Materialien wie Recycling-Kunststoffabfällen und Kartonagen bis hin zu schwer zu verdichteten Materialien wie Altreifen oder Metallschrott reichen. Dabei sind der Verdichtungsgrad und auch die Neigung zur Rückexpansion des Materials sehr unterschiedlich. Auch die Haltung des verdichteten Materials in einem geformten Ballen kann unterschiedlich sein. So können Materialien, die im Pressvorgang miteinander verzahnen, einen sehr gut definierten Ballen bilden. Materialien mit eher runden Querschnitten, die sich wenig verdichten lassen, bilden eher instabile Ballen. Aus letzterem Grund ist bei Kanalballenpressen eine sogenannte Vertikalabbindung vorteilhaft, bei der eine Anzahl von parallelen Abbindungen über die in Pressrichtung vordere Stirnseite, die obere und die untere Langseite und die hintere Stirnseite erzeugt wird. Diese Abbindung verhindert, dass an der unteren Langseite beim Anheben und Bewegen des Ballens Material ausfällt.

Gerade bei den schwierig zu verdichteten Materialien mit hoher Neigung zur Rückexpansion kann es auch vorteilhaft sein, sowohl eine vertikale Abbindung als auch eine horizontale Abbindung vorzusehen, damit auch die seitlichen Langseiten des Ballens umreift werden. Es wird dann von einer Kreuzabbindung gesprochen.

Der Fachmann weiß, dass die Begriffe "vertikal" und "horizontal" in diesem Zusammenhang nicht im engen Sinne verstanden werden, etwa derart, dass eine Richtung parallel zum Schwerkraftvektor bzw. orthogonal zum Schwerkraftvektor gemeint ist. Vielmehr sind die als vertikal und horizontal bezeichneten Richtungen im Wesentlichen in diesem Sinne zu verstehen, wobei die Horizontalrichtung etwa dem Verlauf der Pressrichtung entspricht, also je nach Bauart und Installation der Kanalballenpresse auch einen Winkel von einigen Grad, beispielsweise 2° bis 10° Neigungswinkel gegenüber der Horizontalen aufweisen kann. Entsprechend ist auch die Vertikalrichtung mit einem Toleranzbereich von einigen Grad, beispielsweise 2° bis 10° Neigungswinkel gegenüber der Vertikalen zu verstehen. Eine Vertikalabbindung erzeugt in diesem Sinne eine Schlaufe aus Bandagiermaterial um den Ballen herum, die in einer Vertikalebene verläuft, wobei die Vertikalebene im Wesentlichen von der Vertikalrichtung und der Pressrichtung aufgespannt ist. Die Horizontalabbindung wird dementsprechend in einer horizontalen Ebene erzeugt, die von der Pressrichtung und einer quer zur Pressrichtung orientierten Horizontalen aufgespannt wird.

Während die Kreuzabbindung oder Kreuzumreifung auch bei schwierig zu handhabenden Materialien eine robuste Abbindung des Ballens gewährleistet, ist sie doch bei einfachen Materialien nicht erforderlich. Es ist deshalb vorteilhaft, wenn die Horizontalabbindung im Bedarfsfall zugeschaltet und abgeschaltet werden kann. Eine manuelle Außerbetriebnahme und Inbetriebnahme der horizontalen Abbindung ist schwierig und zeitaufwändig, weil dazu Bedienpersonal in den Sicherheitsbereich der Kanalballenpresse gelangen muss und die Kanalballenpresse deshalb für diesen Vorgang jeweils außer Betrieb genommen werden muss.

DE 10 2008 000988 A1 offenbart eine Kanalballenpresse gemäss dem Oberbegriff des Anspruchs 1.

Es ist deshalb Aufgabe der vorliegenden Erfindung, eine Kanalballenpresse zu schaffen, bei der eine Kreuzabbindung mit automatisch abschaltbarer und zuschaltbarer horizontaler Abbindung vorgesehen ist.

Diese Aufgabe wird von einer Kanalballenpresse mit den Merkmalen des Anspruchs 1 gelöst.

Weil bei einer gattungsgemäßen Kanalballenpresse, die dazu geeignet ist, eine Kreuzabbindung vorzunehmen weiter vorgesehen ist, dass die zweite horizontale Bandagiereinrichtung automatische, in Abhängigkeit von einer Steuerung arbeitende Haltemittel und Trennmittel zum Halten und Trennen des Bandagiermaterials aufweist, kann das Bandagiermaterial der Horizontalabbindung in Abhängigkeit von einer Steuerung aufgetrennt, bereitgehalten und bei Bedarf wieder angebunden werden. Ein Zugang von Bedienpersonal zu den entsprechenden Baugruppen ist nicht erforderlich. Der Vorgang kann automatisch und damit schnell und sicher erfolgen. Es ist insbesondere auch möglich, die Art der Abbindung (Kreuzabbindung oder einfache, vertikale Umreifung) von einem Ballen zum nächsten Ballen zu wechseln.

Die Querverbringer sind bevorzugt mehrspurig ausgebildet, insbesondere mit drei bis fünf Spuren versehen.

Insbesondere ist es von Vorteil, wenn für jede Spur des Bandagiermaterials ein Haltemittel vorgesehen ist und alle Haltemittel gemeinsam, insbesondere synchron, ansteuerbar und angetrieben sind.

Ein besonders wirksames Haltemittel, das auch hohen auf das Bandagiermaterial wirkenden Zugkräften widersteht, weist für jede Spur ein separates, insbesondere konkaves Widerlager und ein dazu passendes, insbesondere keilförmiges Klemmglied auf. Diese sind vorzugsweise hydraulisch betätigbar.

Weiter ist es von Vorteil, wenn die Kanalballenpresse für jede Spur ein separates Trennmittel zum Abscheren des Bandagiermaterials aufweist, und diese weiter bevorzugt auch gemeinsam, insbesondere synchron, ansteuerbar und angetrieben sind. Dadurch wird der Trennvorgang besonders schnell und zuverlässig durchführbar.

In einer besonders bevorzugten Ausführungsform arbeitet das Haltemittel nicht auf Anschlag gegen das Widerlager, sondern verformt das Bandagiermaterial, indem es einen Bereich des Bandagiermaterials in das Widerlager hinein drängt, ohne es zwischen dem Klemmglied und dem Widerlager in strengen Sinne einzuklemmen oder zu quetschen. Diese Verformung erzeugt bei Bandagiermaterial wie beispielsweise Stahldraht bereits so viel Reibung, dass eine ausreichende Haltekraft erzeugt wird. Eine weiter bevorzugte Ausführungsform sieht vor, dass das Haltemittel und das Trennmittel von einem gemeinsamen, insbesondere hydraulischen Aktuator angetrieben sind. Dies vereinfacht die Steuerung, insbesondere dann, wenn alle Haltemittel und alle Trennmittel gemeinsam angetrieben werden.

Wenn außerdem die automatischen Halte- und Trennmittel seitlich an derselben Seite neben dem Ballenkanal angeordnet sind, kann das Bandagiermaterial in räumlicher Nähe zu den Haltemitteln getrennt und dort bereitgehalten werden für die nächste horizontale Umreifung. Die dabei entstehende Menge an zu verwerfendem Bandagiermaterial wird dadurch verringert. Führungsmittel, insbesondere Umlenkrollen, sind an derselben Seite des Ballenkanals vorgesehen, um den jeweiligen Strang des Bandagiermaterial so zu führen, dass er von der Ziehvorrichtung erfasst und quer zu der Pressrichtung entlang der Rückseite des fertigen Ballens quer durch den Presskanal gezogen werden kann.

In einer besonders vorteilhaften Ausführungsform ist vorgesehen, dass die Führungsmittel im Wesentlichen parallel, also parallel oder in einem spitzen Winkel, zur Pressrichtung verfahrbar sind. In einer anderen Ausführungsform können die Führungsmittel auch um eine etwa vertikale Achse schwenkbar angeordnet sein, so dass die Führungsmittel zwischen einer ersten und einer zweiten Position bewegbar sind. Die erste und die zweite Position weisen dabei in Förderrichtung einen Abstand voneinander auf. Ob die Positionen sich quer zur Förderrichtung in einem Abstand voneinander befinden, ist dabei unerheblich. So können die Führungsmittel die Strangführung beeinflussen, beispielsweise derart, dass der Strang in den Wirkungsbereich der Halte- und Trennmittel gelangt oder daraus herausgeführt wird. Weiter kann alternativ oder zusätzlich vorgesehen sein, dass die automatischen Haltemittel und/oder die automatischen Trennmittel im Wesentlichen parallel, also parallel oder in einem spitzen Winkel, zur Pressrichtung verfahrbar sind. Dann kann der im Haltemittel gehaltene Strang des Bandagiermaterial und/oder die vorgesehene Trennstelle im Bereich der Bandagiereinrichtung beispielsweise von einer Ruhestellung in eine Betriebsstellung und zurück verfahren werden, um zum Beispiel das Bandagiermaterial gezielt der Ziehvorrichtung zuzuführen.

Das Bandagiermaterial liegt zum Beispiel in Form eines Stahldrahtes vor, der für jede Spur in einem linken und einem rechten Strang bezogen auf die Pressrichtung vorgehalten und zu diesem Zweck von je einer Vorratsspule abgezogen wird. Vorzugsweise ist an der den Haltemitteln gegenüberliegenden Seite der Kanalballenpresse eine Drillvorrichtung vorgesehen, insbesondere eine Drillvorrichtung mit zwei angetriebenen Drillgreifern oder Drillhaken, und zwar einem dem Pressstempel näher liegenden, in Pressrichtung stromaufwärtigen Drillhaken und einem dem Ballenausgang näher liegenden, in Pressrichtung stromabwärtigen Drillhaken für jede Spur der horizontalen Bandagiereinrichtung. Dadurch wird sowohl das Bandagiermaterial beider Stränge einer Spur an dem nacheilenden Ende des fertigen Ballens als auch das Bandagiermaterial beider Stränge des voreilenden Endes des nachfolgenden Ballens zuverlässig verbunden, insbesondere verdrillt.

Besonders bevorzugt sind die Drillhaken der zweiten, horizontalen Bandagiereinrichtung separat antreibbar, und zwar vorzugsweise alle stromaufwärtigen Drillhaken gemeinsam und/oder synchron, sowie alle stromabwärtigen Drillhaken ebenfalls gemeinsam und/oder synchron. Dabei kann jeweils zwischen einem stromaufwärtigen Drillhaken und einem stromabwärtigen Drillhaken eine zweite Trennvorrichtung angeordnet sein.

Die Aufgabe wird auch von einem Verfahren mit den Merkmalen des Anspruchs 14 gelöst.

Weil bei einem Verfahren zum Bandagieren eines Ballens mit Stahldraht in einer Kanalballenpresse, die dazu geeignet ist, eine Kreuzabbindung vorzunehmen, vorgesehen ist, dass die horizontale Bandagierung zuschaltbar und abschaltbar ist, beim Abschalten der horizontalen Bandagierung ein Abtrennen eines Strangs des Bandagiermaterials mittels einer Trennvorrichtung erfolgt und ein Ende des abgetrennten Strangs bis zu einer weiteren Verwendung in einer Haltevorrichtung gehalten wird, wobei das Halten durch Verformung des Strangs bewirkt wird, kann der Trenn- und Haltevorgang automatisch angesteuert erfolgen und insbesondere das entstehende freie Ende des Strangs an einer geeigneten, definierten Position vorgehalten werden, bis es bei einem später folgenden horizontalen Bandagiervorgang wieder erfasst und verwendet wird. Es wird so sichergestellt, dass das freie Ende nicht an undefinierten Orten innerhalb der Kanalballenpresse vorliegt.

Wenn außerdem das Abtrennen und die Verformung durch Ansteuerung desselben Aktuators erfolgt, ist ein synchroner Ablauf sichergestellt, wobei die Steuerung in diesem Fall im Vergleich zu einer separaten Ansteuerung und Synchronisierung von zwei Aktuatoren einfacher gestaltet werden kann.

Nachfolgend wird ein Ausführungsbeispiel der vorliegenden Erfindung anhand der Zeichnung näher beschrieben. Es zeigen:
- Fig. 1 - Fig. 15:: einen Teil einer Kanalballenpresse in Draufsicht mit einem Ballenkanal, einem darin verfahrbaren Pressstempel sowie einer horizontalen Bandagiereinrichtung in einem Längsschnitt, jeweils in verschiedenen Stellungen und Betriebszuständen der Bandagiereinrichtung;
- Fig. 16:: eine Drillvorrichtung mit Trennvorrichtung und Ziehnadel in einer Stirnansicht;
- Fig. 17:: die Drillvorrichtung aus Fig. 16 in einer anderen Betriebsstellung,
- Fig. 18:: eine Halte- und Trennvorrichtung in geöffneter Stellung in einer Ansicht in Pressrichtung, sowie
- Fig. 19:: die Halte- und Trennvorrichtung gemäß Fig. 18 in geschlossener Stellung.

Die Figur 1 zeigt einen Teil einer Kanalballenpresse in einer Draufsicht. Die Darstellung ist eine schematische Schnittdarstellung in einem Längsschnitt parallel zu einer Pressrichtung P. Die Zeichenebene ist eine Horizontalebene der Vorrichtung, die von der Pressrichtung P und einer rechtwinklig zur Pressrichtung P orientierten Querrichtung Q aufgespannt wird.

Die Kanalballenpresse weist einen nicht näher dargestellten Eingabebereich 1 auf, in den zu verpressendes Material lose einzugeben ist. Ein Hydraulikaggregat 2 ist vorgesehen, einen Pressstempel 3 von dem Eingabebereich 1 in einen Ballenkanal 4 zu verfahren und dabei das zu verpressende Material dort zu verdichten. Mehrere Arbeitshübe des Pressstempels 3 erzeugen dabei einen Ballen 5.

In der Pressrichtung P gesehen ist in einem stromabwärtigen Bereich des Ballenkanals 4, etwa dort, wo der Arbeitshub des Hydraulikaggregat 2 endet, eine Bandagiereinrichtung mit mehreren Komponenten vorgesehen, die im Wesentlichen aus dem Stand der Technik bekannt sind. Die Bandagiereinrichtung umfasst im Einzelnen eine in dieser Darstellung linke Vorratsspule 10 sowie eine rechte Vorratsspule 11. Die beiden Vorratsspulen 10 und 11 halten in diesem Ausführungsbeispiel ein Bandagiermaterial in Form eines quasi endlosen Stahldrahts für die Umreifung der erzeugten Ballen bereit. Ein linker Strang 12 des Bandagiermaterials verläuft von der Vorratsspule 10 durch ein linkes Führungsmittel 13, das von zwei Umlenkrollen gebildet ist und den Draht zu einer nicht näher dargestellten Drahteinführung des Ballenkanals 4 leitet. Auf der gegenüberliegenden Seite verläuft entsprechend ein rechter Strang 14 von der Vorratsspule 11 zu einem rechten Führungsmittel 15, welches ebenfalls zwei Umlenkrollen aufweist und den Draht zu einer rechten Drahteinführung des Ballenkanals führt.

Neben dem Ballenkanal 4 ist im Bereich der Führungsmittel 13 und 15 eine Verbindungsvorrichtung 17 angeordnet, die in diesem Fall aufgrund der Verwendung von Stahldraht als Drillvorrichtung ausgebildet ist. Diese Vorrichtung wird weiter unten noch genauer beschrieben. Hier ist wesentlich, dass die Verbindungsvorrichtung 17 einen ersten Drillhaken 18 und einen zweiten Drillhaken 19 umfasst, die jeweils separat antreibbar sind. Der erste Drillhaken 18 wird von einem ersten Antrieb 20 zur Drehung um eine horizontale Drehachse, die parallel zur Querrichtung Q orientiert ist, angetrieben. Der zweite Drillhaken 19 wird von einem zweiten Antrieb 21 um eine entsprechende parallele Drehachse angetrieben. Beide Antriebe 20, 21 werden von einer nur schematisch dargestellten Steuerung 22 angesteuert.

Die Verbindungsvorrichtung 17 umfasst weiter eine Ziehnadel 23, die von einem Antrieb 24 in Abhängigkeit von der Steuerung 20 parallel zur Querrichtung Q verfahrbar ist. Die Ziehnadel 23 ist von der Bauart her an sich aus dem Stand der Technik bekannt.

Auf der rechten Seite des Ballenkanals 4 ist das Führungsmittel 15 an einem Aktuator 25 angeordnet, der dazu eingerichtet ist, dass Führungsmittel 15 in nicht weit von der Steuerung 20 parallel zur Pressrichtung P zu verfahren. Der Aktuator 25 kann insbesondere hydraulisch angetrieben sein. Zwischen dem Führungsmittel 15 und dem Ballenkanal 4 verläuft der rechte Strang 14 des Bandagiermaterials über ein kombiniertes Halte- und Trennmittel 26, das hier nicht näher dargestellt ist. Das kombinierte Halte-und Trennmittel 26 ist ebenfalls hydraulisch betätigbar und weist ein konkaves festes Widerlager und ein bewegliches, dazu passendes keilförmiges Klemmelement auf, zwischen denen das Bandagiermaterial eingeklemmt und gehalten werden kann. Außerdem ist ein Trennmittel in Form einer Abschervorrichtung vorgesehen.

In dem Betriebszustand der Kanalballenpresse, der in Figur 1 dargestellt ist, ist ein erster Ballen 5 vollständig erzeugt und verdichtet. Der Pressdruck, mit dem der Ballen 5 verdichtet wurde, wird von dem Hydraulikaggregat und dem Pressstempel 3 aufrechterhalten, um eine Rückexpansion des Ballens 5 zu verhindern, solange dieser noch nicht umreift oder bandagiert ist. Während des Pressvorgangs hat der Ballen 5 selbsttätig Bandagiermaterial mitgenommen, und zwar von der linken Vorratsspulen 3 und der rechten Vorratsspule 11 abgezogen. Der Strang 12 liegt an der in Pressrichtung P linken Seite des Ballens 5 an. Der Strang 14 liegt an der in Pressrichtung P voreilenden Seite und an der rechten Seite des Ballens 5 an. In einer Verdrillung 28, die zuvor von der Verbindungsvorrichtung 17 erzeugt wurde, sind die beiden Stränge 12 und 14 zugfest miteinander verbunden.

Ausgehend von diesem Zustand soll nun der Ballen 5 vollständig horizontal umreift werden. Der hierzu vorgesehene nächste Schritt ist in der Figur 2 veranschaulicht. Um die Zeichnung übersichtlicher zu machen, werden nicht alle Bezugsziffern wiederholt, sondern nur die Bezugsziffern derjenigen Elemente angebracht, die an dem jeweiligen Verfahrensschritt beteiligt sind.

Die Figur 2 zeigt, dass ausgehend von dem Betriebszustand in Figur 1 die Ziehnadel 23 und im Antrieb 24 in Querrichtung in den Ballenkanal 4, genauer gesagt in eine horizontale Nut 29 des Pressstempels 3 eingefahren wird.

Die Figur 3 zeigt, wie die Ziehnadel 23 in ihre rechte Endposition verfahren ist. Dabei ist ein Ende 30 der Ziehnadel 23 zwischen dem rechten Führungsmittel 15 und dem kombinierten Halte-und Trennmittel 26 hindurch und unter dem dort befindlichen Strang 14 hindurch in eine äußerste rechte Position (bezogen auf die Pressrichtung P) verfahren worden. Das Ende 30 der Ziehnadel 23 weist einen Kopf auf, der hier nicht näher dargestellt ist. Der Kopf umfasst im Wesentlichen ein Fangelement nach Art eines Widerhakens und eine Rolle, über die der Strang 14 abrollen kann.

In der Figur 4 ist der weitere Verfahrensablauf veranschaulicht, in dem die Ziehnadel 23 den Strang 14 erfasst hat und von dem Antrieb 24 nach links zurück gezogen wird. Dabei wird der Strang 14 mitgenommen und rollt über die Rolle des Endes 30 der Ziehnadel 23 ab. Da der Strang 14 an der Verdrillung 28 befestigt ist, wird die erforderliche Länge von der zweiten Vorratsspule 11 durch das Führungsmittel 15 abgezogen.

In der Figur 5 ist die Ziehnadel 23 bis in ihre Ausgangsstellung zurückgezogen und hat dabei sowohl den rechten Strang 14 als auch den linken Strang 12 erfasst und in den Bereich der Drillhaken 18 und 19 gezogen.

Die Verfahrensschritte, die in den Figuren 1 bis 5 veranschaulicht sind, laufen im Prinzip bei einer konventionellen Bandagiereinrichtung so ab. Die hier veranschaulichte Kanalballenpresse soll jedoch in der dargestellten Horizontalabbindung die Möglichkeit eröffnen, zu wählen, ob der jeweils erzeugte Ballen horizontal abgebunden werden soll oder nicht, und hierfür automatisch die erforderlichen Schritte durchführen. Es soll noch erwähnt werden, dass eine konventionelle Vertikalabbindung, die in den Figuren nicht dargestellt ist, in dieser Kanalballenpresse vorhanden ist und dass diese stets aktiv ist. Die erzeugten Ballen werden also entweder vertikal und horizontal umreift, wie bei dem hier dargestellten Ballen 5, oder bei ausgeschalteter horizontal Umreifung nur vertikal umreift.

Die Figur 6 zeigt nun den Verfahrenschritt, der ausgeführt wird, wenn der nächstfolgende, noch nicht produzierte Ballen ohne horizontale Bandagierung gefertigt werden soll. In diesem Schritt ist nur der stromabwärtige Drillhaken 19 angetrieben worden und hat die von dem Ballen ausgehenden Stränge 12 und 14 stromabwärts der Ziehnadel 23 ergriffen und verdrillt, sodass mit einer zweiten Verdrillung 28' der Ballen 5 vollständig umreift und gegen Rückexpansion gesichert ist. Eine der Verbindungsvorrichtung 17 zugeordnete Trennvorrichtung hat die beiden Stränge 12 und 14 dann durchtrennt, sodass der Ballen 5 von den quasi endlosen Strängen 12 und 14 frei ist und ausgegeben werden kann. Die Enden der Stränge 12 und 14, die stromaufwärts der Ziehnadel 23 entstanden sind, verbleiben zunächst im Bereich des stromaufwärtigen Drillhaken 18.

Nun wird, wie in Figur 7 veranschaulicht, der Aktuator 25 angesteuert, um das Führungsmittel 15 parallel zur Pressrichtung P in eine stromabwärtigen Endstellung zu verfahren. Durch diese Bewegung wird das freie Ende des rechten Stranges 14 aus dem stromaufwärtigen Drillhaken 18 herausgezogen. Es liegt lose in der Nut 29 des Pressstempels 3.

Gleichzeitig mit der in Figur 7 dargestellten Bewegung des rechten Führungsmittel 15 wird der Strang 14 auch näher an das kombinierte Halte-und Trennmittel 26 gebracht. In der Figur 8 ist veranschaulicht, dass das Halte- und Trennmittel 26 nun durch vertikale Zustellung des nicht näher dargestellten Klemmelements geschlossen wird, wodurch der Strang 14 eingeklemmt und festgehalten wird. Außerdem wird das in der Nut 29 liegende freie Ende des Strandes 14 von der zugeordneten Trennvorrichtung nahe an dem Haltemittel 26 abgetrennt und liegt als Abschnitt 31 vor. Dieser Abschnitt 31 wird im weiteren Verfahren verworfen, in dem er in dem nachfolgend erzeugten Ballen mit verarbeitet wird.

Die Figur 9 zeigt die Abbindevorrichtung der Kanalballenpresse in demselben Zustand wie die Figur 8. In dem Ballenkanal 4 ist zwischenzeitlich ein weiterer Ballen 35 erzeugt worden. Da der linke Strang 12 und der rechte Strang 14 derzeit nicht miteinander verbunden sind, wurde keiner der Stränge 12, 14 von dem Ballen 35 mitgenommen. Der Ballen 35 wird nicht horizontal umreift, sondern nur vertikal. Der verworfene Abschnitt 31 liegt stirnseitig vor dem Ballen 35 und wird von der vertikalen Bandagierung mit dem Ballen 35 zusammen umreift.

Im nächsten Schritt wird die Kanalballenpresse nun für das horizontale Umreifen des nächstfolgenden Ballens vorbereitet.

In Figur 10 wird dazu die Ziehnadel 23 wieder in die Nut 29 des Pressstempels 3 eingefahren. Etwa gleichzeitig wird durch den Aktuator 25 das rechte Führungsmittel 15 wieder in seine stromaufwärtigen Ausgangsposition verfahren. Das freie Ende des rechten Strangs 14 sitzt weiterhin in dem Haltemittel 26. Der Abstand zwischen dem zweiten Führungsmittel 15 und dem kombinierten Halte-und Trennmittel 26 hat jetzt wieder den Wert angenommen, der bereits in der Ausgangssituation der Figuren 1 bis 6 vorhanden war.

In der Figur 11 ist die Ziehnadel 23 erneut in ihrer rechten Endposition angekommen und greift zwischen dem kombinierten Halte-und Trennmittel 26 und dem zweiten Führungsmittel 15 unter dem rechten Strang 14 hindurch.

Die Figur 12 zeigt, wie die Ziehnadel 23 mit ihrem Kopf 30 den rechten Strang 14 erfasst und in der Rückwärtsbewegung mit in die Nut 29 genommen hat. Dabei wird der Strang 14 von der rechten Vorratsspule 11 abgezogen. Das freie Ende bleibt in dem kombinierten Halte-und Trennmittel 26 festgelegt.

In Figur 13 ist die Ziehnadel 23 in ihrer linken Ausgangsposition oder Ruheposition angekommen und hat den Strang 14 mitgenommen, sodass dieser in den Bereich der beiden Drillhaken 18 und 19 gelangt ist. Der im Übergang von Figur 5 zu Figur 6 abgetrennte erste Strang 12 ist mit seinem freien Ende noch in diesem Bereich vorhanden. Nun wird im Übergang zu Figur 14 der Antriebsmotor des stromaufwärtigen Drillhakens 18 betätigt und der rechte Strang 14 wird in seinem Abschnitt zwischen der Ziehnadel 23 und der dem zweiten Führungsmittel 15 von dem ersten Drillhaken 18 mit dem freien Ende des linken Strang 12 verdrillt.

Figur 14 zeigt, dass dadurch eine Verdrillung 36 erzeugt wurde, die den linken Strang 12 und den rechten Strang 14 Zug fest miteinander verbindet. Danach wird das zwischen der Ziehnadel 23 und dem kombinierten Halte-und Trennmittel 26 befindliche Stück des rechten Strang 14 von der Trennvorrichtung der Verbindungsvorrichtung 17 abgetrennt, die Klemmeinrichtung wird gelöst und der abgetrennte Draht liegt nun als Abschnitt 37 in der Nut 29 vor. Dieser Abschnitt 37 wird wiederum verworfen.

Die Figur 15 zeigt schließlich, wie ein dritter Ballen 45 erzeugt wurde, durch den der nicht horizontal umreifte Ballen 35 in Pressrichtung in dem Ballenkanal 4 weiter befördert wurde. Der in der dargestellten Abfolge dritte Ballen 45 hat wiederum die beiden in der Verdrillung 36 miteinander verbundenen Stränge 12 und 14 mitgenommen. Die Kanalballenpresse befindet sich nun in dem Zustand der Figur 1. Der Ballen kann nun vollständig horizontal umreift werden.

Der Betreiber kann nun wählen, ob der nächste Ballen mit einer Kreuzabbindung versehen werden soll, also sowohl vertikal als auch horizontal umreift werden soll, oder ob nur eine vertikale Umreifung vorgenommen werden soll. Je nach Ausführungsform der Kanalballenpresse kann auch die Steuerung 22 diese Entscheidung selbst treffen, zum Beispiel durch Vergleich vorgegebener Parameter der erzeugten Ballen 5, 35 und 45 in Abhängigkeit von Sollwerten.

Wenn der dem Ballen 45 nachfolgende Ballen horizontal umreift werden soll, holt die Ziehnadel ausgehend von Figur 15 den rechten Strang 14 und den linken Strang 12 zwischen die beiden Drillhaken 18 und 19 (wie in Fig. 2 bis 5 dargestellt). Dann werden die Drillhaken 18 und 19 simultan angesteuert, so dass zwei Verdrillungen erzeugt werden, zwischen denen dann die Stränge 12 und 14 aufgetrennt werden. Dann bleibt eine Verdrillung bei dem Ballen 45 und schließt dessen horizontale Bandagierung, während die nächste Verdrillung von der vorlaufenden Seite des noch zu produzierenden Ballens mitgenommen wird und Ausgangspunkt für die nächste horizontale Umreifung wird.

Soll der dem Ballen 45 nachfolgende Ballen nicht umreift werden, dann werden die Verfahrensschritte wie vorangehend anhand der Figuren 2 bis 15 beschrieben ausgeführt.

In der Figur 16 ist die Verbindungsvorrichtung 17 in einer horizontalen Stirnansicht von der in Figur 1 rechten Seite her dargestellt, also von der Seite, an der sich der Ballenkanal 4 befindet. Die Verbindungsvorrichtung 17 umfasst ein Gehäuse 46, das an seiner Oberseite die beiden Antriebe 20 und 21 trägt. An der sichtbaren Stirnseite sind drei Gruppen von Drillhaken 18 und 19 angeordnet, die in dem Gehäuse 46 drehbar gelagert sind. Insgesamt sind drei übereinander angeordnete Paare von Drillhaken 18 und 19 vorgesehen, da die Verbindungseinheit 17 für drei parallele Spuren von Bandagierungen vorgesehen ist. Zwischen den Drillhaken 18 und 19 ist jeweils die Ziehnadel 23 jeder Spur zu sehen, wobei hier auf das stirnseitige freie Ende 30 geblickt wird, das im Betrieb zum Beispiel in Figur 3 den Strang 14 ergreift und zieht. Der Strang 14 läuft dabei, wie in Figur 16 ersichtlich, hinter einer Rolle 47, die in dem Kopf 30 der Ziehnadel 23 zur Reibungsminderung angeordnet ist.

Zwischen den drei bezüglich der Pressrichtung P stromaufwärtigen Drillhaken 18 und den drei stromabwärtigen Drillhaken 19 verläuft eine ebenfalls dreifach ausgeführte Trennvorrichtung 48 mit einem Aktuator 49, einem beweglichen Messerbalken 50, der drei Messer 51 trägt, sowie mit drei ortsfesten Gegenmessern 52. Die Drillhaken 18 und 19 erfassen und verdrillen die Stränge 12 und 14 entweder synchron, wie dies zur horizontalen Umreifung von aufeinanderfolgenden Ballen erforderlich ist. Alternativ können die Drillhaken 18 und 19 auch individuell angetrieben werden, da im Unterschied zum Stand der Technik zwei separate Antriebe 20 und 21 vorgesehen sind, die jeweils einer Gruppe von Drillhaken 18 bzw. 19 zugeordnet sind. Werden, wie in Figur 6, nur die stromabwärtigen Drillhaken 19 durch den Antrieb 21 angetrieben, so wird nur eine nachlaufende Verdrillung des fertigen Ballens angefertigt. Der folgende Ballen bleibt dann ohne Umreifung. Wird wie in Figur 14 nur der stromaufwärtige Drillhaken 18 (bzw. die Gruppe) von dem Antrieb 20 angetrieben, so werden Verdrillungen für die vorlaufende Seite eines zu fertigenden Ballens angefertigt, nachdem der vorhergehende Ballen keine horizontale Umreifung erhalten hat.

Die Figur 17 zeigt die Verbindungseinrichtung 17 aus Figur 16, wobei nicht alle Bezugsziffern wiederholt werden. In dieser Stellung ist der Aktuator 49 der Trennvorrichtung 48 angesteuert worden und bewegt den Messerbalken 50 nach oben, sodass die Messer 51 gegen die ortsfesten gegen Messer 52 bewegt werden und jeweils die zwischen den beiden Messern liegenden Materialstränge 12 und 14 abscheren. Die Figur 17 entspricht dem Zustand der Verbindungsvorrichtung 17 in Figur 6.

Die insoweit beschriebene Ausführungsform erlaubt es also, eine Kanalballenpresse mit mehreren Spuren einer Horizontalabbindung so auszustatten, dass die Horizontalabbindung wahlweise ein-und ausgeschaltet werden kann, insbesondere sogar von einem Ballen zum nächsten gewechselt werden kann. Der Wechsel von Ballen mit Horizontalabbindung zu Ballen ohne Horizontalabbindung und umgekehrt kann nach Wahl des Bedienpersonals automatisch von der Steuerung vorgenommen werden. Es kann bei entsprechender Sensorik und Programmierung sogar eine autonome automatische Umschaltung ohne Bedienereingriff erfolgen.

Figur 18 zeigt das oben beschriebene Haltemittel 26 in einer vergrößerten Darstellung in in einer Ansicht, in der die Pressrichtung (P) senkrecht auf der Zeichenebene steht. Es wird nur das Haltemittel 26 einer Spur der Bandagiereinrichtung gezeigt.

Das Haltemittel 26 umfasst ein konkav ausgebildetes Widerlager 60, das zwei in einem Abstand voneinander montierte Platten 61 und 62 aufweist, und ein ebenfalls plattenförmiges Klemmglied 63. Zwischen dem Widerlager 60 und dem Klemmglied 63 liegt der Strang 14 als von dem Führungsmittel 15 vorgelegter Draht. In der geöffneten Stellung der Fig. 18, die der oben beschriebenen Figur 1 entspricht, liegt der Strang 14 nicht oder nur punktförmig an dem Widerlager 60 an.

Die Platten 61 und 62 sind aufrecht montiert und weisen jeweils mit einer Oberseite 65 bzw. 66 in Richtung des Klemmgliedes 63. Die Oberseiten 65 und 66 der Platten 61 und 62 sind abgerundet. Das Klemmglied 63 ist ähnlich plattenförmig gestaltet und weist mit einer Unterseite 67 auf das Widerlager 60, wobei das Klemmglied 63 quer zur Pressrichtung P etwa mittig zwischen den Platten 61 und 62 positioniert ist. Der durch ein Zwischenstück 67 definierte Abstand a der Platten 61 und 62 voneinander ist wesentlich größer als die Dicke des Klemmgliedes 63.

Die Oberseite der Platte 61 ist in der Pressrichtung P gerade und somit im Betrieb im Wesentlichen horizontal ausgerichtet. Die Oberseite der Platte 62 hingegen ist nicht gerade, sondern weist dem Betrachter zugewandt einen nach oben gerichteten Vorsprung 68 auf, der wie ein Zapfen oder eine Finne nach oben weist. In Betrachtungsrichtung hinter dem Vorsprung 68 springt die Oberseite 66 der Platte 62 etwa auf das Niveau der benachbarten Oberseite 65 der Platte 61 herab.

Die Figur 18 zeigt auch das Trennmittel, das dieser Haltevorrichtung zugeordnet ist. Es umfasst ein bewegliches Messer 70 und ein Gegenmesser 71. Das Messer 70 ist in dieser Ausführungsform gemeinsam mit dem Klemmglied 63 in einer Bewegungsrichtung B bewegbar montiert, während das Gegenmesser 71 an dem Gestell des Widerlagers 60 fest montiert ist.

Figur 19 zeigt die Komponenten aus Figur 18 in einer Stellung, in der ein Aktuator das Klemmglied 63 nach unten zwischen die Platten 61 und 62 verfahren hat und den Draht des Strangs 14 dadurch in den konkaven Bereich des Widerlagers 60 gedrängt und dabei verformt hat.

Das Führungsmittel 15 hat den Strang 14 unter Zug um den Vorsprung 68 herumgelegt. Außerdem ist der Strang 14 an der dem Vorsprung 68 abgewandten Seite des Widerlagers 60 von dem Messer 70 und dem Gegenmesser 71 durchtrennt worden. Diese Stellung entspricht der Stellung des Halte- und Trennmittels 26 in Figur 8. Der dort beschriebene Abschnitt 31 ist der Teil des Strangs 14, der auf die beschriebene Weise von dem in Figur 19 sichtbaren Teil des Strangs 14 abgetrennt und verworfen wurde.

Die Position des Messers 70 und des Klemmglieds 63 in Bewegungsrichtung B ist so gewählt, dass zunächst das Klemmglied 63 zusammen mit dem Widerlager 60 eine Klemmwirkung aufbaut und dann das Messer 70 mit dem Gegenmesser 71 den Strang 14 durchtrennt. So wird mit einem gemeinsamen Aktuator eine zeitliche Abfolge dieser Verfahrensschritte erzielt.

Der Abstand a zwischen den Platten 61 und 62 ist größer als die Summe der Dicke des Klemmglieds 63 quer zur Bewegungsrichtung B und der doppelten Dicke des Strangs 14. So wird gewährleistet, dass durch die in Figur 19 dargestellte Verformung eine gute Festlegung des Strang 14 vor und nach der Abtrennung erfolgt und dass trotzdem der Strang nicht geklemmt oder gequetscht wird und die Bewegung des Klemmglieds 63 nicht gegen einen Anschlag erfolgt. Dies ist vorteilhaft für eine zuverlässige Betätigung des Messers 70, das stets den vollen vorgesehenen Hub ausführen kann, auch wenn es von demselben Aktuator betätigt wird wie das Klemmglied 63.

## Patentansprüche

1. Kanalballenpresse, die dazu geeignet ist, eine Kreuzabbindung vorzunehmen mit
- einer ersten, dauerhaft aktiven Bandagiereinrichtung und mit
- einer zweiten, temporär aktivierbaren horizontalen Bandagiereinrichtung zur Herstellung von Ballen durch Umreifen des verpressten Materials mit einem Bandagiermaterial in mehreren Spuren,
- wobei die Bandagiereinrichtungen Führungsmittel (15) zur Führung des Bandagiermaterials aufweist, **dadurch gekennzeichnet, dass** die zweite horizontale Bandagiereinrichtung automatische, in Abhängigkeit von einer Steuerung (22) arbeitende Haltemittel und Trennmittel (26) zum Halten und Trennen des Bandagiermaterials aufweist.

2. Kanalballenpresse nach Anspruch 1, **dadurch gekennzeichnet, dass** jeder Spur der zweiten Bandagiereinrichtung ein separates Haltemittel (26) zugeordnet ist.

3. Kanalballenpresse nach einem der vorhergehenden Ansprüche, **dadurch gekennzeichnet, dass** die Haltemittel (26) jeweils für jede Spur ein separates, insbesondere konkaves Widerlager (60) und ein dazu passendes keilförmiges Klemmglied (63) aufweisen.

4. Kanalballenpresse nach einem der vorhergehenden Ansprüche, **dadurch gekennzeichnet, dass** die Haltemittel (26) so ausgebildet sind, dass sie das Bandagiermaterial, insbesondere Stahldraht, zwischen dem Klemmglied (63) und dem Widerlager (60) verformen und es in einen Freiraum des Widerlagers (60) hinein drängen.

5. Kanalballenpresse nach Anspruch 1 oder 2, **dadurch gekennzeichnet, dass** die automatischen Halte- und Trennmittel (26) seitlich an derselben Seite neben dem Ballenkanal (4) angeordnet sind.

6. Kanalballenpresse nach einem der vorhergehenden Ansprüche, **dadurch gekennzeichnet, dass** die Haltemittel (26) gemeinsam ansteuerbar und angetrieben, insbesondere hydraulisch angetrieben sind.

7. Kanalballenpresse nach einem der vorhergehenden Ansprüche, **dadurch gekennzeichnet, dass** den automatischen Halte- und Trennmitteln (26) benachbarte Führungsmittel (15) parallel oder in einem spitzen Winkel zur Pressrichtung (P) verfahrbar oder um eine vertikale Achse verschwenkbar sind, um das Bandagiermaterial in den Wirkungsbereich der Halte- und Trennmittel (26) hinein oder aus deren Wirkungsbereich heraus zu verbringen.

8. Kanalballenpresse nach einem der vorhergehenden Ansprüche, **dadurch gekennzeichnet, dass** an der den automatischen Halte- und Trennmitteln (26) gegenüberliegenden Seite auf derselben Position bezüglich der Pressrichtung (P) neben dem Ballenkanal (4) eine Drillvorrichtung (17) angeordnet ist.

9. Kanalballenpresse nach einem der vorhergehenden Ansprüche, **dadurch gekennzeichnet, dass** für jede Spur der zweiten Bandagiereinrichtung ein separates Trennmittel (26) zum Abscheren des Bandagiermaterials vorgesehen ist.

10. Kanalballenpresse nach einem der vorhergehenden Ansprüche, **dadurch gekennzeichnet, dass** die Trennmittel (26) der zweiten Bandagiereinrichtung gemeinsam angesteuert und angetrieben sind.

11. Kanalballenpresse nach einem der vorhergehenden Ansprüche, **dadurch gekennzeichnet, dass** die Haltemittel und die Trennmittel (26) der zweiten Bandagiereinrichtung gemeinsam von einem einzigen Aktuator (25) angetrieben sind.

12. Kanalballenpresse nach einem der vorhergehenden Ansprüche, **dadurch gekennzeichnet, dass** jeweils zwischen einem stromaufwärtigen Drillhaken (18) und einem stromabwärtigen Drillhaken (19) der zweiten Bandagiereinrichtung eine zweite Trennvorrichtung (48) angeordnet ist.

13. Kanalballenpresse nach einem der vorhergehenden Ansprüche, **dadurch gekennzeichnet, dass** alle stromaufwärtigen Drillhaken (18) der Drillvorrichtung (17) gemeinsam und/oder synchron, sowie separat alle stromabwärtigen Drillhaken (19) ebenfalls gemeinsam und/oder synchron antreibbar sind.

14. Verfahren zum Bandagieren eines Ballens mit Stahldraht in einer Kanalballenpresse, die dazu geeignet ist, eine Kreuzabbindung vorzunehmen, wobei vorgesehen ist, dass die horizontale Bandagierung zuschaltbar und abschaltbar ist, **dadurch gekennzeichnet, dass** beim Abschalten der horizontalen Bandagierung ein Abtrennen eines Strangs des Bandagiermaterials mittels einer Trennvorrichtung erfolgt und dass ein Ende des abgetrennten Strangs bis zu einer weiteren Verwendung in einer Haltevorrichtung gehalten wird, wobei das Halten durch Verformung des Strangs bewirkt wird.

15. Verfahren nach Anspruch 14, **dadurch gekennzeichnet, dass** das Abtrennen und die Verformung durch Ansteuerung desselben Aktuators erfolgt.

## Claims

1. Channel baling press, which is suitable for cross-binding, having
- a first, permanently active strapping device and having
- a second, temporarily activatable horizontal strapping device for producing bales by strapping the compressed material with a strapping material in a plurality of tracks,
- the strapping devices having guide means (15) for guiding the strapping material, **characterized in that** the second horizontal strapping device has automatic holding means and separating means (26), which operate as a function of a controller (22), for holding and separating the strapping material.

2. Channel baling press according to claim 1, **characterized in that** a separate holding means (26) is assigned to each track of the second strapping device.

3. Channel baling press according to one of the preceding claims,
**characterized in that** the holding means (26) each have a separate, in particular concave abutment (60) and a wedge-shaped clamping member (63) matching it for each track.

4. Channel baling press according to one of the preceding claims,
**characterized in that** the holding means (26) are designed in such a way that they deform the strapping material, in particular steel wire, between the clamping member (63) and the abutment (60) and force it into a free space of the abutment (60).

5. Channel baling press according to claim 1 or 2, **characterized in that** the automatic holding and separating means (26) are arranged laterally on the same side next to the bale channel (4).

6. Channel baling press according to one of the preceding claims,
**characterized in that** the holding means (26) are jointly controllable and driven, in particular hydraulically driven.

7. Channel baling press according to one of the preceding claims, **characterized in that** guide means (15) adjacent to the automatic holding and separating means (26) can be moved parallel to or at an acute angle to the pressing direction (P) or can be pivoted about a vertical axis in order to move the strapping material into or out of the effective range of the holding and separating means (26).

8. Channel baling press according to one of the preceding claims,
**characterized in that** a drilling device (17) is arranged on the side opposite the automatic holding and separating means (26) at the same position with respect to the pressing direction (P) next to the bale channel (4).

9. Channel baling press according to one of the preceding claims,
**characterized in that** a separate separating means (26) for shearing off the strapping material is provided for each track of the second strapping device.

10. Channel baling press according to one of the preceding claims,
**characterized in that** the separating means (26) of the second strapping device are jointly controlled and driven.

11. Channel baling press according to one of the preceding claims,
**characterized in that** the holding means and the separating means (26) of the second strapping device are driven jointly by a single actuator (25).

12. Channel baling press according to one of the preceding claims,
**characterized in that** a second separating device (48) is arranged in each case between an upstream drill hook (18) and a downstream drill hook (19) of the second strapping device.

13. Channel baling press according to one of the preceding claims,
**characterized in that** all upstream drill hooks (18) of the drilling device (17) can be driven jointly and/or synchronously, and separately all downstream drill hooks (19) can also be driven jointly and/or synchronously.

14. Method for strapping a bale with steel wire in a channel baling press which is suitable for cross-binding, it being provided that the horizontal strapping can be switched on and off, **characterized in that,** when the horizontal strapping is switched off, a strand of the strapping material is cut off by means of a separation device, and **in that** one end of the cutoff strand is held in a holding device until further use, the holding being effected by deformation of the strand.

15. Method according to claim 14, **characterized in that** the separation and the deformation are carried out by controlling the same actuator.

## Revendications

1. Presse à balles munie d'un canal et se prêtant à l'exécution d'un liage croisé, comprenant
- un premier appareil de ligature à action durable et
- un second appareil horizontal de ligature à action temporaire, en vue de produire des balles par cerclage de la matière comprimée, suivant plusieurs tracés, à l'aide d'un matériau de ligature,
- lesdits appareils de ligature étant dotés de moyens de guidage (15) conçus pour guider ledit matériau de ligature, **caractérisée par le fait que** le second appareil horizontal de ligature est équipé de moyens de retenue et de moyens de séparation (26) automatiques, à action tributaire d'une commande (22), dévolus à la retenue et à la séparation du matériau de ligature.

2. Presse à balles munie d'un canal, selon la revendication 1, **caractérisée par le fait qu'**un moyen de retenue (26) distinct est associé à chaque tracé du second appareil de ligature.

3. Presse à balles munie d'un canal, selon l'une des revendications précédentes, **caractérisée par le fait que** les moyens de retenue (26) sont respectivement nantis, pour chaque tracé, d'une contre-butée distincte (60), concave en particulier, et d'un organe cunéiforme de coincement (63) adapté à cette dernière.

4. Presse à balles munie d'un canal, selon l'une des revendications précédentes, **caractérisée par le fait que** les moyens de retenue (26) sont conçus de façon telle qu'ils déforment, entre l'organe de coincement (63) et la contre-butée (60), le matériau de ligature notamment constitué d'un fil d'acier, et qu'ils le fassent pénétrer à force dans un espace libre de ladite contre-butée (60).

5. Presse à balles munie d'un canal, selon la revendication 1 ou 2, **caractérisée par le fait que** les moyens automatiques de retenue et de séparation (26) sont implantés latéralement du même côté, en juxtaposition au canal (4) de passage des balles.

6. Presse à balles munie d'un canal, selon l'une des revendications précédentes, **caractérisée par le fait que** les moyens de retenue (26) sont pilotables et entraînés conjointement, entraînés hydrauliquement en particulier.

7. Presse à balles munie d'un canal, selon l'une des revendications précédentes, **caractérisée par le fait que** des moyens de guidage (15), voisins des moyens automatiques de retenue et de séparation (26), peuvent être déplacés parallèlement ou suivant un angle aigu par rapport à la direction du pressage (P), voire être aptes à pivoter autour d'un axe vertical, afin d'introduire le matériau de ligature dans la zone d'action desdits moyens de retenue et de séparation (26), ou de l'extraire de la zone d'action de ces derniers.

8. Presse à balles munie d'un canal, selon l'une des revendications précédentes, **caractérisée par le fait qu'**un dispositif de torsadage (17) est implanté du côté tourné à l'opposé des moyens automatiques de retenue et de séparation (26), en juxtaposition au canal (4) de passage des balles, au même emplacement par rapport à la direction du pressage (P).

9. Presse à balles munie d'un canal, selon l'une des revendications précédentes, **caractérisée par le fait qu'**un moyen de séparation (26) distinct est prévu, pour chaque tracé du second appareil de ligature, afin de cisailler le matériau de ligature.

10. Presse à balles munie d'un canal, selon l'une des revendications précédentes, **caractérisée par le fait que** les moyens de séparation (26) du second appareil de ligature sont pilotés et entraînés conjointement.

11. Presse à balles munie d'un canal, selon l'une des revendications précédentes, **caractérisée par le fait que** les moyens de retenue et les moyens de séparation (26) du second appareil de ligature sont entraînés conjointement par un actionneur unique (25).

12. Presse à balles munie d'un canal, selon l'une des revendications précédentes, **caractérisée par le fait qu'**un second dispositif de séparation (48) est interposé, à chaque fois, entre un crochet (18) de torsadage en amont et un crochet (19) de torsadage en aval du second appareil de ligature.

13. Presse à balles munie d'un canal, selon l'une des revendications précédentes, **caractérisée par le fait que** tous les crochets (18) de torsadage en amont du dispositif de torsadage (17) peuvent être entraînés conjointement et/ou en synchronisme, de même que tous les crochets (19) de torsadage en aval peuvent distinctement, eux aussi, être entraînés conjointement et/ou en synchronisme.

14. Procédé conçu pour ligaturer une balle à l'aide d'un fil d'acier, dans une presse à balles munie d'un canal et se prêtant à l'exécution d'un liage croisé, sachant qu'il est prévu que la ligature horizontale puisse être connectée et déconnectée, **caractérisé par le fait qu'**une séparation d'un brin du matériau de ligature s'opère, au moyen d'un dispositif de séparation, lors de la déconnexion de la ligature horizontale ; et **par le fait qu'**une extrémité du brin séparé est maintenue dans un dispositif de retenue jusqu'à une utilisation ultérieure, la retenue étant provoquée par déformation dudit brin.

15. Procédé selon la revendication 14, **caractérisé par le fait que** la séparation et la déformation ont lieu par pilotage du même actionneur.
